# EUROPÄISCHE PATENTSCHRIFT

(11) **EP 0 616 349 B1**
(45) Veröffentlichungstag und Bekanntmachung des Hinweises auf die Patenterteilung: **29.05.1996**
(21) Anmeldenummer: 93104530.6
(22) Anmeldetag: 19.03.1993
(51) Int. Cl.: H01H 71/16, H01H 71/10

(54) **Schutzschalter, insbesondere Leitungsschutzschalter**
Circuit breaker, in particular line circuit breaker
Disjoncteur, en particulier disjoncteur de ligne

(43) Veröffentlichungstag der Anmeldung: 21.09.1994
(73) Patentinhaber: SIEMENS AKTIENGESELLSCHAFT, D-80333 München (DE)
(72) Erfinder: Eckert, Gunther, Dipl.-Ing. (FH), W-8414 Maxhütte-Haidhof (DE)

(56) Entgegenhaltungen:
- DE-A- 1 465 967
- DE-A- 2 006 872
- FR-A- 2 285 708
- US-A- 5 059 933

## Beschreibung

Die Erfindung bezieht sich auf einen Schutzschalter, insbesondere Leitungsschutzschalter, dessen auf zumindest einen Schaltkontakt arbeitendes Schaltschloß durch einen thermischen und gegebenfalls einen magnetischen Auslöser entklinkbar ist, wozu der Auslöser auf einer Entklinkungsvorrichtung mittels eines Auslösehebels arbeitet. Eine derartige Anordnung ist bei Schutzschaltern, insbesondere bei Leitungsschutzschaltern üblich, siehe z. B. DE-A-2 006 872.

Die thermische Auslösung kann durch Toleranzen oder durch Erschütterungen, wie sie durch Stoß oder Fall verursacht werden können, beeinträchtigt werden. Hierbei kann die Zuordnung des thermischen Auslösers als aktives Element zur Entklinkungsstelle, in der Regel eine Halbwelle, von der eine Klinke beim Entklinken abgleiten kann, dem passiven Element, durch verschiedene Störparameter beeinträchtigt werden. Um derartige Störungen in Grenzen zu halten, hat man zum einen die gesamte Anordnung zwischen Platinen untergebracht oder zum anderen durch komplizierte Montage und Vorkehrungen versucht, eine geeignete Unterbringung zwischen den Gehäusewänden eines Gehäuses aus Formstoff, des Schutzschalters, zu erreichen. Eine derartige Montage ist jedoch aufwendig.

Der Erfindung liegt die Aufgabe zugrunde, den Schutzschalter der Eingangs geschilderten Art so zu verbessern, daß auch ohne Platinen und aufwendige Montage Störparameter das Auslöseverhalten des thermischen Auslösers nicht mehr nennenswert beeinträchtigen können.

Die Lösung der geschilderten Aufgabe erfolgt durch einen Schutzschalter nach Patentanspruch 1. Hierbei ist der thermische Auslöser in einer Halterung angeordnet, die eine frei drehbare Lagerung bezüglich des Auslösehebels der Entklinkungseinrichtung aufweist. Die Lagerung liegt mit ihrem Drehpunkt auf einer gedachten Geraden, die durch den Anlagepunkt des thermischen Auslösers am Auslösehebel und den Radiusmittelpunkt der Kontur am Anlagepunkt verläuft. Der Radiusmittelpunkt der Kontur am Anlagepunkt wird Konturmittelpunkt genannt. Durch den einen festen Bezugspunkt für den thermischen Auslöser, nämlich durch den Drehpunkt der Lagerung des thermischen Auslösers zum einen und durch die Anordnung des Drehpunktes und des Konturmittelpunktes sowie des Anlagepunktes auf einer Geraden, zum anderen, stimmen die Kontur des Auslösehebels und der geometrische Ort der Anlagepunkte des thermischen Auslösers am Auslösehebel in einem Bereich beidseits des vorgesehenen Anlagepunktes soweit überein, daß sich Störparameter nicht nennenswert auswirken können. Die Unempfindlichkeit gegen Störparameter wird umso größer, je näher der Konturmittelpunkt und der Drehmittelpunkt beisammenliegen. Mit anderen Worten wird die Unabhängigkeit von Störeinflüssen umso größer, je weiter sich die Kontur des Auslegehebels und der geometrische Ort der Anlagepunkte des thermischen Auslösers auch in einem weiteren Bereich beidseits des Anlagepunktes annähern.

Die Halterung für den thermischen Auslöser kann vorteilhafterweise auch einen magnetischen Auslöser aufnehmen. Ein besonders einfacher Aufbau ergibt sich, wenn bei einem erforderlichen magnetischen Auslöser dieser zugleich die Halterung für den thermischen Auslöser bildet. Der thermische Auslöser kann in üblicher Weise als Bimetall ausgeführt sein, das am Auslösehebel im Anlagepunkt während des Auslösezustands angreift. Störparameter können sich besonders wenig auswirken, wenn der Drehpunkt der Halterung besonders toleranzarm und steif ausgeführt wird.

Die Erfindung soll nun an Hand von in der Zeichnung grob schematisch wiedergegebenen Ausführungsbeispielen näher erläutert werden:
- In FIG 1: ist ein Schutzschalter in Seitenansicht und bei teilweise aufgebrochenem Gehäuse veranschaulicht.
- In FIG 2: ist für ein Ausführungsbeispiel eine Einzelheit wiedergegeben, nämlich ein besonders gestalteter Auslösehebel in Verbindung mit dem geometrischen Ort der Anlagepunkte des thermischen Auslösers in der Ausführung als Bimetall.

Der Schutzschalter nach FIG 1 weist ein Schaltschloß 1 auf, das durch einen thermischen Auslöser 2 entklinkbar ist. Hierzu arbeitet der thermische Auslöser 2 auf eine Entklinkungvorrichtung 3 mittels eines Auslösehebels 4. Auf die Entklinkungsvorrichtung 3 kann auch in bekannter Weise ein magnetischer Auslöser 5 beispielsweise durch einen Tauchanker 6, arbeiten. Wenn, die Klinkungsvorrichtung 3 durch einen Auslöser entklinkt wird, öffnet das Schaltschloß 1 einen Schaltkontakt 7.

Der thermische Auslöser 3 ist in einer Halterung 8 angeordnet, die eine frei drehbare Lagerung bezüglich des Auslösehebels 4 aufweist, wobei die Halterung 8 mit ihrem Drehpunkt 9 auf einer Geraden 10 liegt die durch den Anlagepunkt 11 des thermischen Auslösers 2 am Auslösehebel 4 und den Radiusmittelpunkt der Kontur am Anlagepunkt, Konturmittelpunkt 12 genannt, verläuft.

Wenn der Konturmittelpunkt 12 und der Drehpunkt 9 dicht beisammen liegen, wie es in Figur 2 veranschaulicht ist, stimmen die Kontur des Auslösehebels 4 und der geometrische Ort 13 der Anlagepunkte 11 eines thermischen Auslösers, beispielsweise eines Bimetallstreifens, weitgehend überein.

Im Ausführungsbeispiel nach Figur 1 bildet der magnetische Auslöser 5 in seinem Gesamtaufbau zugleich die Halterung 8 für den thermischen Auslöser 3. Es ist günstig, wenn der Drehpunkt 9 der Halterung 8 besonders toleranzarm und steif ausgeführt wird.

## Patentansprüche

1. Schutzschalter, insbesondere Leitungsschutzschalter, dessen auf zumindest einen Schaltkontakt (7) arbeitendes Schaltschloß (1) durch einen thermischen und gegebenenfalls einen magnetischen Auslöser (2;5) entklinkbar ist, wozu der Auslöser auf eine Entklinkungsvorrichtung (3) mittels eines Auslösehebels (4) arbeitet, **dadurch gekennzeichnet,**
- daß der thermische Auslöser (2) in einer Halterung (8) angeordnet ist, die eine frei drehbare Lagerung bezüglich des Auslösehebels (4) der Entklinkungsvorrichtung (3) aufweist,
- wobei die Halterung (8) mit ihrem Drehpunkt (9) auf einer gedachten Geraden (10) liegt, die durch den Anlagepunkt (11) des thermischen Auslösers (2) am Auslösehebel (4) und den Radiusmittelpunkt der Kontur am Anlagepunkt (11), Konturmittelpunkt (12) genannt, verläuft.

2. Schutzschalter nach Anspruch 1,
**dadurch gekennzeichnet,** daß der Konturmittelpunkt (12) und der Drehpunkt (9) dicht beisammenliegen.

3. Schutzschalter nach Anspruch 1 oder 2,
**dadurch gekennzeichnet,** daß die Halterung(8) des thermischen Auslösers (2) auch einen magnetischen Auslöser (5) aufnimmt.

4. Schutzschalter nach Anspruch 1 oder 2,
**dadurch gekennzeichnet,** daß ein magnetischer Auslöser (5) die Halterung (8) für den thermischen Auslöser (3) bildet.

5. Schutzschalter nach Anspruch 1 oder 2,
**dadurch gekennzeichnet,** daß der thermische Auslöser (2) als Bimetall ausgeführt ist, das am Anlagepunkt (11) des Auslösehebels (4) im Auslösezustand angreift.

6. Schutzschalter nach Anspruch 1 oder 2,
**dadurch gekennzeichnet,** daß der Drehpunkt (9) der Halterung (8) besonders toleranzarm und steif ausgeführt ist.

## Claims

1. Circuit breaker, in particular a line circuit breaker, the breaker mechanism (1) of which, operating on at least one switching contact (7), can be released by a thermal and perhaps a magnetic tripping device (2; 5), for which purpose the tripping device operates on a release device (3) by means of a tripping lever (4),
characterized in that
- the thermal tripping device (2) is arranged in a support (8) which has a freely rotatable bearing with respect to the tripping lever (4) of the release device (3),
- whereby the support (8) lies with its pivot (9) on an assumed straight line (10), which extends through the point of contact (11) of the thermal tripping device (2) on the tripping lever (4) and the radius centre of the contour at the point of contact (11), called contour centre (12).

2. Circuit breaker according to claim 1,
characterized in that the contour centre (12) and the pivot (9) lie close together.

3. Circuit breaker according to claim 1 or 2,
characterized in that the support (8) of the thermal tripping device (2) also accommodates a magnetic tripping device (5).

4. Circuit breaker according to claim 1 or 2,
characterized in that a magnetic tripping device (5) forms the support (8) for the thermal tripping device (3).

5. Circuit breaker according to claim 1 or 2,
characterized in that the thermal tripping device (2) is designed as bimetal which engages at the point of contact (11) of the tripping lever (4) in the tripping state.

6. Circuit breaker according to claim 1 or 2,
characterized in that the pivot (9) of the support (8) is designed to be particularly low in tolerance and rigid.

## Revendications

1. Disjoncteur, notamment disjoncteur de ligne, dont au moins une verrou de maintien (1), qui agit sur au moins un contact de coupure (7), peut être désencliqueté par un déclencheur thermique et éventuellement par un déclencheur magnétique (2;5), le déclencheur agissant, au moyen d'un levier de déclenchement (4), sur un dispositif de désencliquetage (3), caractérisé par le fait
- que le déclencheur thermique (2) est disposé dans une fixation (8), qui est portée de manière à pouvoir tourner librement par rapport au levier de déclenchement (4) du dispositif de désencliquetage (3),
- le centre de rotation (9) de la fixation (8) étant sur une droite imaginaire (10), qui passe par le point d'application (11) du déclencheur thermique (2) au levier de déclenchement (4) et par le centre de courbure du contour, appelé centre (12) du contour, au point d'application (11).

2. Disjoncteur suivant la revendication 1, caractérisé par le fait que le centre (12) du contour et le centre de rotation (9) sont disposés très près l'un de l'autre.

3. Disjoncteur suivant la revendication 1 ou 2, caractérisé par le fait que la fixation (8) du déclencheur thermique (2) reçoit également un déclencheur magnétique (5).

4. Disjoncteur suivant la revendication 1 ou 2, caractérisé par le fait qu'un déclencheur magnétique (5) forme la fixation (8) du déclencheur thermique (3).

5. Disjoncteur suivant la revendication 1 ou 2, caractérisé par le fait que le déclencheur thermique (2) est une bilame, qui s'applique au point d'application (11) du levier de déclenchement (4), à l'état déclenché.

6. Disjoncteur suivant la revendication 1 ou 2, caractérisé en ce que le centre de rotation (9) de la fixation (8) est prévu notamment de manière à présenter une faible tolérance et à être rigide.
